# EUROPÄISCHE PATENTSCHRIFT

(11) **EP 0 316 890 B1**
(45) Veröffentlichungstag und Bekanntmachung des Hinweises auf die Patenterteilung: **10.02.1993**
(21) Anmeldenummer: 88119056.5
(22) Anmeldetag: 16.11.1988
(51) Int. Cl.: B65D 71/00

(54) **Einstückiger, vorgefalzter Zuschnitt aus faltbarem Material für eine Becher- oder Stapelsteige**
Prefolded blank of one piece made of pliable material for a cup-tray
Flan d'une seule pièce, préplié en matière pliable pour casier à gobelets

(30) Priorität: 20.11.1987 DE 8715587 U
(43) Veröffentlichungstag der Anmeldung: 24.05.1989
(73) Patentinhaber: Europa Carton Aktiengesellschaft, D-20095 Hamburg (DE)
(72) Erfinder: Kühnbaum, Friedrich, D-6715 Lambsheim (DE)
(74) Vertreter: Patentanwälte Wenzel & Kalkoff

(56) Entgegenhaltungen:
- EP-A- 0 177 911
- DE-U- 8 429 863
- FR-A- 2 008 798

## Beschreibung

Die Erfindung betrifft einen einstückigen, vorgefalzten Zuschnitt aus faltbarem Material wie Pappe, Wellpappe od.dgl. für eine Becher- oder Stapelsteige mit einer Bodenplatte, mit einer im wesentlichen parallel im Abstand über letzterer angeordneten Lochplatte zur lagesicheren Aufnahme von Behältnissen, z.B. Joghurt- oder Milchbechern, wobei Bodenplatte und Lochplatte, von denen eine Platte in zwei Plattenabschnitte unterteilt ist, über einander gegenüberliegende erste Steigenseitenwände aneinander gelenkt sind, mit weitere Seiten der Steige bestimmenden, einander gegenüberliegenden zweiten Seitenwänden, mit diese im aufgerichteten Zustand stabilisierenden Haltemitteln, mit einer in der ungeteilten Platte angeordneten ersten Sollbruchlinie, die sich, bezogen auf die aufgerichtete Steige, im wesentlichen in einer mit dem Trennbereich zwischen den beiden Plattenabschnitten der anderen Platte gemeinsamen, zu den Platten vertikalen Ebene erstreckt, mit sich im Bereich dieser Ebene in den beiden von derselben geschnittenen zweiten Seitenwänden erstreckenden, zwischen sich herauslösbare Wandteile einschließenden zweiten Sollbruchlinien, und mit an dem in Verlängerung der ersten Sollbruchlinie liegenden zweiten Seitenwandpaar angeordneten, jeweils entlang der zweiten Sollbruchlinien herausbrechbaren Wandteilen, wobei im aufgerichteten Zustand der Steige die zweiten Sollbruchlinien mindestens teilweise von abtrennbaren Sektionen der an den Plattenabschnitten der geteilten Platte angelenkten Haltemittel überlappt, diese Sektionen an den herausbrechbaren Wandteilen befestigt und unter Kraftausübung aus ihrer Anlenkung an den Plattenabschnitten lösbar sind.

Bei einem bekannten Zuschnitt dieser Art (DE-GM 84 29 863) für eine teilbare Steige sind die herausbrechbaren Wandteile durch die sie begrenzenden zweiten Sollbruchlinien im wesentlichen rechteckförmig ausgebildet. Um eine ordnungsgemäße und einwandfreie Befestigung der Haltemittel, die die Form von die zweiten Seitenwände übergreifenden Klebelaschen haben, an den zweiten Steigenseitenwänden zu gewährleisten und damit eine ausreichende Steigenfestigkeit zu erzielen, müssen bei Verwendung von Kleber als Verbindungsmaterial im Zuge der Aufrichtung der Steige auf jede Lochplattenhälfte zwei Kleberaupen - abgesehen von der dritten Klebstoffraupe im Eckbereich jeder Steigenhälfte gelegt werden, und zwar eine auf die abtrennbaren Sektionen und die andere auf den stehenbleibenden Teil der Haltemittel. Eine solche DoppelLeimraupenanbringung ist in der Regel maschinell aufwendig und mit manchen Steigenaufrichtern aufgrund deren Grundstruktur nicht oder nur unter erheblichen technischen Schwierigkeiten erzielbar. Wird eine Verbindung der Haltemittel mit den herausbrechbaren Wandteilen durch Heften herbeigeführt, so müssen ebenfalls unter technisch-konstruktivem Mehraufwand zwei Reihen von Klammern oder ähnlichen Heftmitteln nebeneinander gesetzt werden. Dadurch sind breite Heftköpfe mit entsprechend platzaufwendigen Gegenhaltern notwendig, wodurch sich zusätzliche Schwierigkeiten hinsichtlich der Zugänglichkeit des Steigeninneren ergeben.

Es ist daher die Aufgabe der vorliegenden Erfindung, eine Steige mit herausbrechbaren Wandteilen der eingangs beschriebenen Art zu schaffen, die eine Vereinfachung in der Befestigung der Haltemittel an den zweiten Seitenwänden, insbesondere bei Verkleben oder Heften, ergibt, und zwar unter gleichzeitiger Sicherstellung einer leichten Herausbrechbarkeit der Wandteile.

Diese Aufgabe wird nach der Erfindung bei einer Steige der eingangs beschriebenen Art dadurch gelöst, daß die herausbrechbaren Wandteile nach Art von Kreuzstegen mit seitlichen Vorsprüngen ausgebildet sind und daß die abtrennbaren Sektionen eine stufenartig ver- bzw. abgesetzte Anordnung entsprechend den seitlichen Vorsprüngen der Kreuzstege aufweisen derart, daß Stufen und Vorsprünge einander in der aufgerichteten Steige überlappen.

Durch diese Anordnung wird es möglich, daß die Haltemittel mit nur einer einzigen Leimraupe belegt zu werden brauchen, die einerseits einen Teil der abtrennbaren Sektion der Haltemittel und andererseits deren bei Herausbrechen der Wandteile stehenbleibenden Teil bedeckt, so daß nach Teilung der Steige im Bereich der zweiten Seitenwände immer noch eine ausreichend feste Verbindung der Haltemittel an den zweiten Seitenwänden und somit eine genügende Gesamtfestigkeit der beiden Steigenteile jeweils für sich gegeben ist. Neben der Einsparung von Leim ergibt sich vor allen Dingen eine maßgebliche Vereinfachung an technischem Aufwand für die zum Zwecke des Steigenaufrichtens aus dem Zuschnitt üblichen Aufrichtautomaten, indem für jeden Plattenabschnitt lediglich eine Leimdüse vorgesehen zu werden braucht. Bei den heute üblichen, überwiegend verwendeten Steigen rechteckigen Grundrisses mit im wesentlichen hälftig geteilter Lochplatte bedeutet dieses, daß je Lochplattenhälfte nur eine Leimdüse gegenüber bisher deren zwei nötig ist, während im Eckbereich jeder Steigenhälfte zum Verbinden benachbarter Seitenwände und/oder mit Eckpfosten ohnehin und in jedem Fall eine weitere Leimraupe gelegt werden muß. Bei Verbindung mittels Klammerheftung können in analoger Weise zum Leimauftrag die Heftklammern oder ähnliche Befestigungsmittel unmittelbar hintereinander in einer Linie gesetzt werden, wodurch sich eine wesentlich vereinfachte maschinelle Anordnung infolge eines kleineren Werkzeugkopfes und Gegenhalters ergibt.

In bevorzugter Ausführungsform der Erfindung sind die Stufen, d.h. die vorspringenden Teile, auf der Seite der Haltemittel angeordnet, wodurch bei dem Eingreifen eines Benutzers in herkömmliche Griffausnehmungen im Randbereich der Lochplatte einerseits ein einfaches Herausbrechen möglich ist und andererseits die Verbindung der Haltemittel im oberen Bereich, also dort, wo die zweiten Seitenwände in Nachbarschaft zu der Lochplatte liegen, erhalten bleibt. Dadurch ergibt sich nach Teilung jeweils eine ausreichend feste Struktur der Steigenteile.

Wie bereits angedeutet, eignet sich die erfindungsgemäße Ausbildung besonders für verklebbare Zuschnitte, und in diesem Fall sind die Haltemittel zweckmäßig als für sich bekannte Klebelaschen ausgebildet, die bei geteilter Lochplatte und ungeteilter Bodenplatte an den Lochplattenhälften angelenkt sind.

Besonders zweckmäßig ist die Erfindung an Steigen zu verwirklichen, bei denen die Lochplatte gegenüber der Bodenplatte abgestützt ist. Dabei sind üblicherweise im Bereich der Lochplatte Deckelstützlaschen vorgesehen, die mit in der Bodenplatte angeordneten, aus dieser hochklappbaren Haltestegen verbindbar sind. Bei einer solchen bekannten Ausbildung können in Weiterbildung der Erfindung die Stufen und die Verbindungsbereiche der Deckelstützlaschen miteinander fluchtend im wesentlichen parallel zur ersten Sollbruchlinie liegen, so daß mittels einer einzigen Leimdüse in einem kontinuierlichen Leimauftragungsvorgang die Verbindungsbereiche der Deckelstützlaschen und die entsprechenden Verklebungsbereiche der Haltemittel bzw. Klebelaschen für jede Lochplattenhälfte mit einer in gerader Linie liegenden Leimraupe belegt werden können.

Weitere Ziele, Ausführungsmöglichkeiten und Vorteile der Erfindung gehen aus der folgenden Beschreibung der in der schematischen Zeichnung dargestellten Ausführungsformen hervor. In der Zeichnung zeigt
- Fig. 1: einen Zuschnitt nach der Erfindung mit geteilter Lochlatten-Anordnung im Grundriß,
- Fig. 2: eine aus einem solchen Zuschnitt aufgerichtete Steige im geteilten Zustand und
- Fig. 3: in vergrößertem Maßstab ein herausgebrochenes Wandteil in Ansicht vom Inneren der Steige her.

Der in Fig. 1 gezeigte Zuschnitt besteht aus Wellpappe, obwohl dafür auch Vollpappe, kaschierter Karton oder ähnliches faltbares Material verwendet werden kann. Der Zuschnitt hat einen im wesentlichen für heute übliche rechteckige Bechersteigen bekannten Grundaufbau, indem er eine ungeteilte Bodenplatte 1, eine aus zwei Plattenabschnitten 22 bestehende Lochplatte 2 mit Löchern 21 zur Becheraufnahme, Längsseitenwänden 3, über die die Lochplattenabschnitte 22 an der Bodenplatte angelenkt sind, als Stirn- oder Breitseitenwände dienende zweite Seitenwände 4 sowie Eckpfosten 6 in Form von winkelförmigen Stützpfosten umfaßt. Die einzelnen, aneinander im Zuschnitt vereinten Teile sind, soweit sie gegeneinander gefaltet werden müssen, über punktiert angedeutete - Falzlinien 11, üblicherweise in Form von Rillinien, aneinander angelenkt. Um die Lochplatte 2 bei Belastung im richtigen, einen sicheren Halt für die in den Löchern 21 einzulagernden Becher gewährleistenden Abstand zur Bodenplatte 1 zu halten, sind ferner Stützen vorgesehen, die durch im aufgerichteten Zustand der Steige miteinander verklebte, aus den Löchern 21 gestanzte und an deren einem Rand angelenkte, in das Steigeninnere faltbare Deckelstützlaschen 71 sowie aus der Bodenplatte 1 gestanzten hochfaltbaren Haltestegen 712 gebildet werden. Diese Laschen 71 und Stege 712 sind einander so zugeordnet, daß sie miteinander verklebt werden können und somit unter Bildung der Stützstege, die jede zweckmäßige Neigung haben können, in geeigneter Weise für die feste Abstützung der Lochplatte 2 gegenüber dem Steigenboden 1 und für eine hohe Biegesteifigkeit der Steige sorgen. Als Befestigungsmittel für die Breitseitenwände 4 sind Haltemittel in Form von Klebelaschen 5 vorgesehen, die an den Lochplattenabschnitten 22 seitlich angelenkt sind und von außen her mit den Breitseitenwänden 4 verklebt werden. Der - stilisiert betrachtet - S-förmige Verlauf der Schnittlinien für die Haltestege 712 beruht im wesentlichen auf Material- und Fertigkeitserwägungen für die Stützen und den Trennbereich im Steigenboden.

Um eine solche Steige im Sinne der Erfindung in einfacher Weise aufrichten, insbesondere ihre gegeneinander zur Anlage kommenden Teile mit minimalem maschinellen Aufwand, miteinander verbinden, gleichzeitig aber die aufgerichtete Steige günstig teilen zu können und zugleich eine ausreichende Festigkeit sowohl der ungeteilten Steige als auch der beiden voneinander getrennten Steigenteile 9 (Fig. 2) zu gewährleisten, sind an dem Zuschnitt folgende Maßnahmen vorgesehen:
Es sind an der Steige für abtrennbare bzw. herausbrechbare Teile, die im einzelnen noch beschrieben werden, Sollbruchlinien 8 in Form von unterbrochenen Schnitt- und/oder Rill-Schnitt-Linien vorgesehen. Diese sind mittig in der Bodenplatte 1, sich im wesentlichen parallel zu den Längsseitenwänden 3 erstreckend, eine erste Sollbruchlinie 81, weiter in den Breitseitenwänden 4 zum Herausbrechen von Wandteilen 41 zweite Sollbruchlinien 82, und sodann in den an den Lochplattenabschnitten 22 angelenkten Klebelaschen 5 dritte Sollbruchlinien 83, die ein Abtrennen von Klebelaschen-Sektionen 51 ermöglichen.

Die Anordnung der Klebelaschen 5 bzw. deren Zuordnung zu den Breitseitenwänden 4 ist dabei so vorgesehen, daß die abtrennbaren Klebelaschen-Sektionen 51 im aufgerichteten Zustand der Steige in Deckung mit den herausbrechbaren Wandteilen 51 liegen und damit zusammen mit diesen abgetrennt werden können. Die Wandteile 41 sind nach Art von Kreuzstegen ausgebildet und haben seitliche Vorsprünge 411, begrenzt durch die zweiten Sollbruchlinien 82, während an den Klebelaschen 5 eine entsprechend den Vorsprüngen 411 ausgebildete versetzte Anordnung mit Stufen 511 vorgesehen ist. Die Zuordnung der Wandteile 41 und Sektionen 51 zueinander ist besonders gut aus dem bei Teilung der Steige entstehenden herausgebrochenen Wandteil der Fig. 3 erkennbar; die seitlichen Vorsprünge 411 werden von den Stufen 511 überdeckt und sind mit diesen durch Leim verbunden. Mit der gleichen Leimraupe, doppelt strich-punktiert mit L angedeutet werden über den Stufen 511 befindliche Teile 512 der Klebelaschen 5 belegt, die an den zweiten Seitenwänden 4 beim Herausbrechen der Wandteile stehenbleiben und so eine feste Verbindung der Lochplatte mit den zweiten Seitenwänden 4 gewährleisten.

Gleichzeitig liegen die der Verbindung mit den Haltestegen 712 dienenden, beim Herabfalten der Deckelstützlaschen unten liegenden Verbindungsbereiche 711 in fluchtender, zur ersten Sollbruchlinie 81 paralleler Anordnung, so daß mit der gleichen Leimraupenführung L, mit der die Stufen 511 und die stehenbleibenden Teile 512 belegt werden, auch diese Verbindungsbereiche 711 belegt werden können und somit für jede Lochplattenhälfte nur eine kontinuierlich über die Steigenbreite arbeitende Leimdüse am Aufrichtautomaten vorgesehen zu werden braucht.

Zum Zwecke des Teilens der Steige sind, um dem Benutzer einen leichten Zugang zu den herausbrechbaren Teilen 41 und 51 zu schaffen, in den Lochplattenabschnitten 22 Ausnehmungen 23 vorgesehen. Der Benutzer kann somit durch Eingreifen mittels eines Fingers in diese vorzugsweise zusammen halbkreisförmige Ausnehmung vom Inneren der Steige her gegen die herausbrechbaren Wandteile Druck ausüben, so daß diese sich entlang der zweiten und dritten Sollbruchlinien 82 bzw. 83 aus ihrer Position in bzw. an den Stirnseitenwänden 4 herausbrechen lassen. Daraufhin kann dann die noch entlang der Haltepunkte der ersten Sollbruchlinie 81 zusammenhängende Bodenplatte 1 durch Auseinanderbrechen getrennt werden. Eine Abstützung der Lochplattenabschnitte 22 gegenüber dem Boden 1 ist durch die Stützen 71, 712 gewährleistet.

Insgesamt ergibt sich somit eine mit maschinell einfachen Mitteln aufricht- und verbindbare Steige, die einerseits als Ganzes, insbesondere auch im Hinblick auf Biege- und Torsionskräfte, sehr stabil ist und infolge der Ausbildung ihrer Trennlinien nicht schon bei der kleinsten Biege- oder Knickbelastung auseinanderbricht, die aber bei Ausübung der erforderlichen Trennkraft unter Beibehaltung ebenso biege-und torsionsstabiler Steigenteile(-hälften) zu teilen ist. In den Eckbereichen wird zusätzlich in für sich bekannter Weise durch das Verkleben der Breitseitenwände 4 mit den entsprechenden Teilen der Stützpfosten 6 für zusätzliche Festigkeit gesorgt.

Selbstverständlich kann, wie ohne weiteres erkennbar ist, statt der Leimraupen auch eine Heftung erfolgen, und zwar mittels eines entsprechend den vorerwähnten Leimdüsen arbeitenden Heftkopfes, der hintereinander die Bereiche 511, 512 mit den entsprechenden Bereichen 411 bzw. 412 der Stirnseitenwände 4 verbindet. Da bei einer solchen Heftverbindung eine Ausbildung von Stützpfosten der gezeigten Art wenig zweckmäßig ist, weil Schwierigkeiten beim Eingreifen in das Innere der Steige bestehen, wird man in solchen Fällen auf andere Arten der Abstützung der Lochplatte gegenüber der Bodenplatte zurückgreifen, wie sie beispielsweise in der EP-A2-177 911, u.a. in Verbindung mit Fig. 3 derselben, beschrieben und gezeigt sind.

## Patentansprüche

1. Einstückiger, vorgefalzter Zuschnitt aus faltbarem Material wie Pappe, Wellpappe od.dgl. für eine Becher- oder Stapelsteige mit einer Bodenplatte (1), mit einer im wesentlichen parallel im Abstand über letzterer angeordneten Lochplatte (2) zur lagesicheren Aufnahme von Behältnissen, z.B. Joghurt- oder Milchbechern, wobei Bodenplatte (1) und Lochplatte (2), von denen eine Platte in zwei Plattenabschnitte unterteilt ist, über einander gegenüberliegende erste Steigenseitenwände (3) aneinander gelenkt sind, mit weitere Seiten der Steige bestimmenden, einander gegenüberliegenden zweiten Seitenwänden (4), mit diese im aufgerichteten Zustand stabilisierenden Haltemitteln (5), mit einer in der ungeteilten Platte angeordneten ersten Sollbruchlinie (81), die sich, bezogen auf die aufgerichtete Steige, im wesentlichen in einer mit dem Trennbereich zwischen den beiden Plattenabschnitten der anderen Platte gemeinsamen, zu den Platten vertikalen Ebene erstreckt, mit sich im Bereich dieser Ebene in den beiden von derselben geschnittenen zweiten Seitenwänden (4) erstreckenden, zwischen sich herauslösbare Wandteile (41) einschließenden zweiten Sollbruchlinien (82), und mit an dem in Verlängerung der ersten Sollbruchlinie liegenden zweiten Seitenwandpaar (4) angeordneten, jeweils entlang der zweiten Sollbruchlinien (82) herausbrechbaren Wandteilen (41), wobei im aufgerichteten Zustand der Steige die zweiten Sollbruchlinien (82) mindestens teilweise von abtrennbaren Sektionen der an den Plattenabschnitten der geteilten Platte angelenkten Haltemittel (5) überlappt, diese Sektionen an den herausbrechbaren Wandteilen (41) befestigt und unter Kraftausübung aus ihrer Anlenkung an den Plattenabschnitten lösbar sind, **dadurch gekennzeichnet,** daß die herausbrechbaren Wandteile (41) nach Art von Kreuzstegen mit seitlichen Vorsprüngen (411) ausgebildet sind und daß die abtrennbaren Sektionen (51) eine stufenartig versetzte Anordnung entsprechend den seitlichen Vorsprüngen der Kreuzstege aufweisen derart, daß Stufen (511) und Vorsprünge (411) einander in der aufgerichteten Steige überlappen.

2. Zuschnitt nach Anspruch 1, **dadurch gekennzeichnet,** daß die Stufen (511) auf der Seite der freien Ränder der die abtrennbaren Sektionen (51) umfassenden Haltemittel (5) angeordnet sind.

3. Zuschnitt nach Anspruch 1 oder 2, **dadurch gekennzeichnet,** daß die Haltemittel als für sich bekannte Klebelaschen (5) ausgebildet sind.

4. Zuschnitt nach einem der Ansprüche 1 bis 3 mit im Bereich der Lochplatte vorgesehenen Deckelstützlaschen, die mit in der Bodenplatte vorgesehenen, aus dieser hochklappbaren Haltestegen verbindbar sind, **dadurch gekennzeichnet,** daß die Stufen (511) und die Verbindungsbereiche (711) der Deckelstützlaschen (71) miteinander fluchtend im wesentlichen parallel zur ersten Sollbruchlinie (81) liegen.

## Claims

1. One-piece, prefolded blank of foldable material such as cardboard, corrugated cardboard or the like for a cup tray or stacking tray with a bottom panel (1), with an apertured panel (2) arranged essentially parallel to and at a distance above the latter for holding containers e.g. yoghourt pots or milk cups reliably in position, wherein bottom panel (1) and apertured panel (2), of which one panel is divided into two panel portions, are hinged to each other by mutually opposed first tray side walls (3), with mutually opposed second side walls (4) defining further sides of the tray, with holding means (5) which stabilise the latter in the erected state, with a first break-off line (81) which is arranged in the undivided panel and which, referred to the erected tray, extends essentially in a plane in common with the dividing region between the two panel portions of the other panel, which plane is vertical to the panels, with second break-off lines (82) which extend in the region of this plane in the two second side walls (4) intersected by this plane and which enclose detachable wall portions (41) between them, and with wall portions (41) which are arranged on the second pair of side walls (4) located in extension of the first break-off line and which can be detached in each case along the second break-off lines (82), wherein in the erected state of the tray the second break-off lines (82) are at least partially overlapped by separable sections of the holding means (5) hinged to the panel portions of the divided panel, and these sections are attached to the detachable wall portions (41) and by application of force can be released from their hinge connection to the panel portions, characterised in that the detachable wall portions (41) are constructed after the fashion of short crosses with lateral projections (411) and in that the separable sections (51) comprise a step-like arrangement corresponding to the lateral projections of the short crosses, such that steps (511) and projections (411) overlap each other in the erected tray.

2. Blank according to claim 1, characterised in that the steps (511) are arranged on the side of the free edges of the holding means (5) including the separable sections (51).

3. Blank according to claim 1 or 2, characterised in that the holding means are constructed as adhesive tabs (5) known in the art.

4. Blank according to any of claims 1 to 3 with lid support tabs which are provided in the region of the apertured panel and which can be connected to holding webs provided in the bottom panel and tiltable upwardly out of the latter, characterised in that the steps (511) and the connecting regions (711) of the lid support tabs (71) are located in alignment with each other essentially parallel to the first break-off line (81).

## Revendications

1. Découpe en une seule pièce, ayant subi un pliage préalable, constituée d'un matériau pliable tel que le carton, le carton ondulé, ou analogues, destinée à un plateau à gobelets ou à un plateau empilable, comportant une plaque de fond (1) ; une plaque perforée (2), disposée à une certaine distance au-dessus de cette dernière et essentiellement parallèle à cette dernière, destinée à loger en position fixe des récipients, par exemple des gobelets de yaourt ou de lait, la plaque de fond (1) et la plaque perforée (2),dont l'une est subdivisée en deux morceaux de plaque, étant articulées l'une à l'autre par l'intermédiaire de premières parois latérales de plateau (3), opposées l'une à l'autre ; des deuxièmes parois latérales (4), définissant d'autres côtés du plateau et opposées l'une à l'autre ; des moyens de maintien (5), qui stabilisent ces dernières en position redressée ; une première ligne de rupture (81), disposée dans la plaque subdivisée, et qui, par rapport au plateau redressé, s'étend dans un plan vertical aux plaques, commun à la zone de séparation qui se trouve entre les deux morceaux de plaque de l'autre plaque ; des deuxièmes lignes de rupture (52), qui renferment entre elles des éléments de paroi amovibles (41) et qui s'étendent dans la zone de ce plan, dans les deux deuxièmes parois latérales (4), découpées de ce dernier ; et des éléments de paroi (41), disposés contre la deuxième paire de parois latérales (4) se trouvant dans le prolongement de la première ligne de rupture, et dont chacun est détachable le long des deuxièmes lignes de rupture (82), et où, à l'état redressé du plateau, les deuxièmes lignes de rupture (82) sont, au moins partiellement, surmontées en chevauchement par des sections séparables des moyens de maintien (5) articulés aux morceaux de plaque de la plaque subdivisée, ces sections sont fixées aux éléments de parois détachables (41), leur articulation aux morceaux de plaque pouvant être défaite grâce à l'exercice d'une force, caractérisée en ce que les éléments de paroi détachables (41) sont conçues comme des entretoises croisées comportant des saillies latérales (411), et que les sections séparables (51) présentent une disposition en décalage à étagement, correspondant aux saillies latérales des entretoises croisées, de façon que les étagements (511) et les saillies (411) se chevauchent les uns les autres dans le plateau redressé.

2. Découpe selon la revendication 1, caractérisée en ce que les étagements (511) sont disposés sur le côté des bords libres des moyens de maintien (5) qui comportent les section séparables (51).

3. Découpe selon la revendication 1 ou 2, caractérisée en ce que les moyens de maintien sont conçus comme des pattes adhésives (5) connues en soi.

4. Découpe selon l'une des revendications 1 à 3, comportant des pattes de soutènement de couvercle prévues dans la zone de la plaque perforée, pattes qui peuvent être assemblées à des entretoises de maintien prévues dans la plaque de fond et pouvant être rabattues vers le haut à partir de cette dernière, caractérisée en ce que les étagements (511) et les zones d'assemblage (711) des pattes de soutènement de couvercle (71) sont disposées en alignement les uns par rapport aux autres, d'une manière essentiellement parallèle à la première ligne de rupture (81).
